# EUROPÄISCHE PATENTSCHRIFT

(11) **EP 1 554 188 B1**
(45) Veröffentlichungstag und Bekanntmachung des Hinweises auf die Patenterteilung: **30.08.2006**
(21) Anmeldenummer: 03809282.1
(22) Anmeldetag: 14.10.2003
(51) Int. Cl.: B65D 41/04

(54) **EINWEG-VERSCHLUSSKOMBINATION FÜR BEHÄLTER**
SINGLE-USE CLOSURE SYSTEM FOR CONTAINERS
SYSTEME DE FERMETURE A USAGE UNIQUE POUR RECIPIENTS

(30) Priorität: 21.10.2002 DE 20216175 U
(43) Veröffentlichungstag der Anmeldung: 20.07.2005
(73) Patentinhaber: Georg Menshen GmbH + Co. KG, D-57413 Finnentrop (DE)
(72) Erfinder: ALBERS, Martin, 59846 Sundern (DE)
(74) Vertreter: Cohausz, Helge B.
(86) Internationale Anmeldenummer: PCT/EP2003/011387
(87) Internationale Veröffentlichungsnummer: WO 2004/037669

(56) Entgegenhaltungen:
- FR-A- 2 735 449
- US-A- 3 266 659
- US-A- 3 735 889
- US-A- 4 392 055

## Beschreibung

Die Erfindung betrifft eine Behälterverschlusskombination bestehend aus einem Verschlusskappenteil und einem eine Ausgiessöffnung aufweisenden Halsteil eines Behälters.

Die Erfindung betrifft insbesondere eine Einwegverschluss-Kombination. Ein Anwendungsgebiet derartiger Einwegverschluss-Kombinationen ist zum Verschliessen von Behältern für Produkte, die nach Öffnen des Behälters sofort verbraucht werden müssen, indem sie leicht verderben, z.B. giftig werden, sobald sie in Berührung mit Luft gelangt sind. Es muss daher gewährleistet sein, dass ein einmal geöffneter Behälter nicht nochmals mittels des gleichen Verschlusses verschlossen werden kann. Eine bekannte Art des Verschliessens von Behälter mit dieser Wirkung ist mittels so genannter Kronenverschlüsse. Diese erfordern jedoch für ihre Anwendung ein Werkzeug zum Öffnen und einen stabilen Behälter. Beim Verschliessen der Zutrittsöffnungen von Ausgiessformteilen von beutelartigen Behältern ist diese Voraussetzung häufig nicht gegeben. Ausserdem wird häufig trotz der fehlenden Wiederverschliessbarkeit aus ästhetischen Gründen das Aussehen eines herkömmlichen Schraub- oder Steckverschlusses gewünscht. Jenseits dieser Art von Verschlüssen ist aus FR 2 735 449 A eine Behälterverschlusskombination gemäss der Präambel des Anspruchs 1 bekannt.

Ausgehend hiervon ist durch die Erfindung eine als Einwegverschluss ausgebildete Behälterverschlusskombination geschaffen, die sich durch die Merkmale des Anspruchs 1 auszeichnet. Insbesondere ist ein an einem Kragenhintergreifbereich eines Halsteils lagemässig positionierter Spreizkragen am Verschlusskappenteil vorgesehen, der eine radiale äussere Abmessung hat, die grösser als die radiale Abmessung einer Begrenzungsöffnung des Kragenhintergreifbereiches ist. Der Spreizkragen kann entgegen einer elastischen Rückstellkraft durch die Begrenzungsöffnung herausbewegt werden, jedoch ist er an einer Zurückbewegung auf den Kragenhintergreifbereich gehindert. In der äusseren Konfiguration braucht sich der Einwegverschluss nach der Erfindung trotz der besagten Funktion nicht von Behälterverschlüssen herkömmlicher Art zu unterscheiden. Der Einwegverschluss kann so ausgebildet sein, dass der Verschlusskappenteil nach dem erstmaligen Öffnen nicht mehr lagemässig gegenüber dem Halsteil positioniert werden kann. Ein Ausbildung dergestalt ist jedoch auch möglich, dass der Verschlusskappenteil zwar nach dem erstmaligen Öffnen nicht mehr in eine eigentliche Schliessposition am Halsteil gebracht werden kann, jedoch in eine Zwischenposition, bei der der Verschlusskappenteil eine definierte Position gegenüber dem Halsteil einnehmen kann, ohne dass es zu einem hermetischen Verschliessen einer Ausgiessöffnung im Halsteil kommt. Dies erleichtert u.a. das Recyclen von mit Einwegverschlüssen nach der Erfindung versehenen Behältern nach deren Entleerung.

Die Erfindung wird nachfolgend anhand von Ausführungsformen und der Zeichnung näher erläutert. Es zeigen:
- Fig.1: in längsgeschnittener Ansicht eine Einwegverschluss-Kombination gemäss einer Ausführungsform der Erfindung mit fragmentarisch angedeutetem Behälter im Ausgangszustand,
- Fig. 1A: die Einwegverschluss-Kombination gemäss Fig. 1 in einem Zustand nach Entfernung eines Verschlusskappenteiles von einem Halsteil,
- Fig. 2: in einer Ansicht ähnlich Fig. 1 eine Einwegverschluss-Kombination gemäss einer weiteren Ausführungsform der Erfindung, und
- Fig. 2A: die Einwegverschluss-Kombination gemäss Fig. 2 in einem Zustand nach Entfernung eines Verschlusskappenteiles von einem Halsteil.

Die Erfindung wird nachfolgend anhand von Ausführungsformen beschrieben, bei denen ein Verschlusskappenteil 1 auf einem Halsteil 3 eines Behälterteiles 2 montiert ist, indem am Halsteil 3 und Verschlusskappenteil 1 komplementäre zusammenwirkende Gewinde vorgesehen sind, so dass der Verschlusskappenteil 1 vom Halsteil 3 unter Freigabe einer Ausgiessöffnung 5 durch eine Schraubbewegung abgenommen werden kann. Es versteht sich jedoch, dass die Erfindung auf eine derartige Montage des Verschlusskappenteils 1 nicht beschränkt ist, sondern der Verschlusskappenteil 1 auch in anderer Weise, z.B. durch eine axiale translatorische Bewegung vom Halsteil 3 abnehmbar sein kann.

Im Folgenden wird auf die Ausführungsform der Erfindung Bezug genommen, die in Fig. 1 und 1A gezeigt ist. Der Halsteil 3 weist eine Ausgiesspassage 4 mit einem im Durchmesser erweiterten Umfangsbereich 12 nahe dem Behälterteil 2 und einem im Durchmesser verengten Umfangsbereich 8 nahe einer Ausgiessöffnung 5 auf. Den Übergang zwischen den Umfangsbereichen 8, 12 bildet ein konischer Übergangsbereich 7, der eine konisch sich in Richtung auf den verengten Umfangsbereich 8 sich verjüngende ringförmige Hintergreiffläche 13 bildet.

Der Verschlusskappenteil 1 umfasst in bekannter Weise eine Kappenendwand 9 und einen von deren äusseren Umfang abstehenden Kappenrand 10. Der Verschlusskappenteil 1 übergreift den Halsteil 3, wobei am inneren Umfang des Kappenrandes 10 ein Schraubgewinde 11 angeformt ist, das mit einem komplementären Schraubgewinde 6 am äusseren Umfang des Halsteiles 3 zusammenwirken kann, um den Verschlusskappenteil 1 unter Abdichtung der Ausgiessöffnung 5 am Halsteil 3 zu montieren.

Von der Innenseite der Kappenendwand 9 ragt ein Ringflansch 14 mit einem äusseren Durchmesser ab, der dem inneren Durchmesser des verengten Umfangsbereiches 8 des Halsteiles 3 angepasst ist, so dass der Ringflansch 14 in den Umfangsbereich 8 des Halsteiles 3 eingreifen kann, wie dies in Fig. 1 gezeigt ist.

Am äusseren Ende des Ringflansches 14 ist ein Spreizkragen 15 vorgesehen, der sich vom Ringflansch 14 nach aussen und nach unten erstreckt und eine Spitze oder Randkante 16 hat, deren Durchmesser im wesentlichen demjenigen des erweiterten Umfangsbereiches 12 des Halsteiles 3 entspricht oder etwas geringer oder etwas grösser als dieser Durchmesser sein kann. Der Spreizkragen 15 hat eine konische oder leicht ballig gewölbte Oberseite, die beim Entfernen des Verschlusskappenteils 1 vom Halsteil 3 in Eingriff mit der Hintergreiffläche 13 des Übergangsbereiches 7 treten kann. Dies bewirkt, dass der Spreizkragen 15 eine elastische Verformung im Sinne einer Durchmesserverringerung erfährt, bis er durch den verengten Umfangsbereich 8 hindurchgeführt werden kann. Sobald der Spreizkragen 15 die Ausgiessöffnung 5 verlassen hat, nimmt er aufgrund der Elastizität des Materials und der dadurch hervorgerufenen Rückstellkraft wieder seine ursprüngliche Spreizstellung ein, wie dies in Fig. 1 A gezeigt ist.

In der Spreizstellung ist der Durchmesser der Randkante 16 des Spreizkragens 15 grösser als der der Ausgiessöffnung 5, so dass bei einem Versuch, den Verschlusskappenteil 1 wieder auf den Halsteil 3 aufzuschrauben bzw. zu montieren, die Randkante 16 des Spreizkragens 15 in Anlage mit einer Endkante 17 des Halsteiles 3 kommt, wodurch der Verschlusskappenteil 1 an einer weiteren axialen Bewegung relativ zum Halsteil 3 gehindert ist. Selbst wenn auf den Verschlusskappenteil 1 eine erhöhte axiale Kraft in Montagerichtung ausgeübt würde, kann die in Fig. 1 gezeigt Konfiguration zwischen Verschlusskappenteil 1 und Halsteil 3 nicht wieder eingenommen werden, da ein erhöhter Kraftaufwand nur zu einer weiteren Spreizung bzw. Vergrösserung der radialen Abmessung des Spreizkragens 15 führen würde.

Wie in Fig. 1 bei 15' angedeutet ist, kann der Spreizkragen 15 bei der erstmaligen Montage des Verschlusskappenteils 1 auf den Halsteil 3 zunächst im Wesentlichen axial ausgerichtet sein bzw. eine axiale Verlängerung des Ringflansches 14 darstellen. Mittels eines nicht gezeigten, seitens des Halsteiles 3 eingeführten Werkzeuges kann in geeigneter Weise, z.B. durch Kalt- oder Warmverformung der Spreizkragen 15 in die endgültige durch ausgezogene Linien wiedergegebene Form geformt werden. Diese Art der Montage bietet insbesondere Vorteile, wenn die Einwegverschluss-Kombination bei Ausgiessformteilen für beutelförmige Behälter verwendet wird.

Fig. 2 und 2A zeigen eine weitere Ausführungsform der Erfindung. Gleiche oder ähnliche Bauteile wie bei der vorbeschriebenen und in Fig. 1 und 1A gezeigten Ausführungsform tragen die gleichen Bezugszeichen und werden im Folgenden nicht nochmals erläutert. Bei der Ausführungsform nach Fig. 2 und 2A sind die Mittel, die ein Zurückbringen des Verschlusskappenteiles 1 in die in Fig. 2 gezeigte Ausgangs- oder Schliessposition verhindern, nachdem der Verschlusskappenteil 1 vom Halsteil 3 entfernt worden ist, aussenumfänglich des Verschlusskappenteiles 1 und Halsteiles 3 vorgesehen. Insbesondere ist am unteren Ende des Kappenrandes 10 ein Spreizkragen 25 vorgesehen, der sich vom Kappenrand 10 nach aussen und nach unten erstreckt und eine zugespitzte Randkante 26, eine konische Oberseite 24 und eine konische Unterseite 31 aufweisen kann.

Am Halsteil 3 ist eine ringförmige Ausnehmung oder Aufnahme 27 vorgesehen, in der der Spreizkragen 25 in der Schliessstellung des Verschlusskappenteiles 1 aufgenommen ist, wie diese in Fig. 2 gezeigt ist. Die Aufnahme 27 kann durch einen radial vom Halsteil 3 nach aussen abstehenden Steg 28 und einen von dessen äusseren Umfang axial nach oben abstehenden Rand 29 gebildet sein. Vom Rand 29 ragt ferner nach oben und nach innen ein sich konisch zu einer Endkante 32 verjüngender Ansatz 30 ab. Die Endkante 32 umreisst eine Zutrittsöffnung zur Aufnahme 27 mit einer radialen Abmessung, die kleiner als die der Randkante 26 des Spreizkragens 25 ist, so dass der Spreizkragen 25 beim Entfernen des Verschlusskappenteiles 1 vom Halsteil 3 durch die Zutrittsöffnung 32 hindurchgeführt werden kann, wenn entweder der Durchmesser der Randkante 26 vorübergehend verkleinert oder der Durchmesser der Endkante 32 vorübergehend vergrössert wird. Dies kann wegen der elastischen Eigenschaft des Spreizkragens 25 oder des konischen Ansatzes 30 oder beider Teile erfolgen, wobei die daraus sich ergebende Rückstellkraft die Teile wieder in die in Fig. 2 gezeigte Ausgangsstellung zurückbringt, sobald der Spreizkragen 25 innerhalb bzw. ausserhalb der Aufnahme 27 angeordnet ist.

Wie Fig. 2A zeigt, überragt die Randkante 26 des Spreizkragens 25 den Ansatz 30, wenn der Verschlusskappenteil 1 wenigstens eine axiale Wegstrecke in die die Ausgiessöffnung 5 freigebende Position bewegt worden ist. Bei einem Versuch, den Verschlusskappenteil 1 in die Schliessposition zurückzubringen, gleitet die Unterseite 24 des Spreizkragens 25 auf der Oberseite des Ansatzes 30, was eine Vergrösserung des Durchmessers der Randkante 26 bewirken, nicht jedoch einen erneuten Eintritt des Spreizkragens 25 in die Aufnahme 27 zur Folge haben kann.

Bei der erstmaligen Montage kann der Ansatz 30, ähnlich wie es in Verbindung mit dem der vorbeschriebenen Ausführungsform der Erfindung erwähnt wurde, eine anfängliche axiale Erstreckung haben und Mittels eines nicht gezeigten Werkzeuges in geeigneter Weise, z.B. durch Kalt- oder Warmverformung in die endgültige, in der Zeichnung gezeigte Form umgeformt werden, um den Spreizkragen 25 in der Aufnahme 27 zu positionieren.

Bei beiden Ausführungsformen der Erfindung kann der Verschlusskappenteil und Halsteil in einem Zug durch Zweikomponenenten-Spritzgiessen gefertigt werden, indem in einer Spritzgiessform zunächst einer der Teile und anschliessend zusätzlich dazu in der gleichen Spritzgiessform der andere Teil geformt wird. Das Zweikomponenenten-Spritzgiessen von Kunststoffen ist dem Fachmann bekannt und braucht an dieser Stelle nicht näher erläutert zu werden. Es lässt sich auf diese Weise eine gegenseitige Konfiguration der Teile erhalten, wie sie in den Fig. 1 und 2 gezeigt, ohne dass ein mechanischer nachträglicher Umformungsschritt vorgenommen werden muss.

Der Spreizkragen kann als umfänglich kontinuierlicher oder segmentierter Spreizflansch ausgebildet sein. Anstelle davon könnte auch eine Reduzierung des Spreizkragens und/oder des betreffenden Kragenhintergreifbereiches auf diametral gegenüberliegende Bereiche des Verschlusskappenteils bzw. Halsteils vorgesehen werden.

## Patentansprüche

1. Behälterverschlusskombination bestehend aus einem Verschlusskappenteil (1) und einem eine Ausgiessöffnung aufweisenden Halsteil (3) eines Behälters auf dem der Verschlusskappenteil (1) unter Verschliessen der Ausgiessöffnung montiert ist, wobei diese als Einwegverschlusskombination ausgebitdet und **dadurch gekennzeichnet ist, dass** ein an einem Kragenhintergreifbereich (7,30) des Halsteils (3) lagemässig positionierter Spreizkragen (15,25) am Verschlusskappenteil (1) eine radiale äussere Abmessung hat, die grösser ist als die radiale Abmessung einer Begrenzungsöffnung des Kragenhintergreifbereiches, und zwar dergestalt, dass der Spreizkragen (15,25) entgegen einer radialen, seitens wenigstens entweder des Spreizkragens oder des Kragenhintergreifbereiches aufgebrachten elastischen Rückstellkraft durch die Begrenzungsöffnung herausbewegbar ist, jedoch an einer Zurückbewegung auf den Kragenhintergreifbereich gehindert ist.

2. Behälterverschlusskombination nach Anspruch 1, **dadurch gekennzeichnet, dass** der Spreizkragen (25) an einem Kappenrand (10) des Verschlusskappenteiles (1) und der Kragenhintergreifbereich (30) am äusseren Umfang des Halsteiles (3) vorgesehen ist.

3. Behälterverschlusskombination nach Anspruch 1, **dadurch gekennzeichnet, dass** der Spreizkragen (15) in die Ausgiessöffnung (5) des Halsteiles (3) eingreift und der Kragenhintergreifbereich (7) an einer Ausgiesspassage (4) im Halsteil vorgesehen ist.

4. Behälterverschlusskombination nach Anspruch 1, 2 oder 3, **dadurch gekennzeichnet, dass** der Spreizkragen ein nach unten und nach aussen konisch sich erweiternder Spreizflansch (15,25) ist.

5. Behälterverschlusskombination nach einem der vorhergehenden Ansprüche, **dadurch gekennzeichnet, dass** der Spreizkragen (15,25) sich umfänglich kontinuierlich erstreckt oder aus Segmenten zusammengesetzt ist.

6. Behälterverschlusskombination nach einem der vorhergehenden Ansprüche, **dadurch gekennzeichnet, dass** der Spreizkragen (15,25) eine zugespitzte Randkante (16,26) hat.

7. Behälterverschlusskombination nach einem der vorhergehenden Ansprüche, **dadurch gekennzeichnet, dass** diese ein durch Zweikomponentenspritzgiessen in situ gebildetes Formteil aus Kunststoff mit am Kragenhintergreifbereich (7,30) positioniertem Spreizkragen (15,25) ist.

8. Behälterverschlusskombination nach einem der Ansprüche 1 bis 6 , **dadurch gekennzeichnet, dass** der Verschlusskappenteil (1) und der Halsteil (3) separat gebildete Kunststoffformteile sind, wobei der Spreizkragen (15,25) am Kragenhintergreifbereich (7,30) durch einen Umformungsvorgang an wenigstens einem der Formteile positioniert ist.

## Claims

1. Closing combination for containers, comprising a closing cover section (1) and a neck section (3), of a container, having a pouring opening, the closing cover section (1) being mounted on the containers, closing the pouring opening, whereby this combination is developed as a single-use closing combination and **characterized in that** a spreading collar (15, 25), which is positioned on a collar clasping area (7, 30) of the neck section (3), has, on the closing cover section (1), a radial, outer extent that is greater than the radial size of a boundary opening of the collar clasping area and this such that the spreading collar (15, 25) can be removed, through the boundary opening, against a radial elastic, restoring force that is applied to at least either the spreading collar or the collar clasping area, but such that a return movement onto the collar clasping area is prevented.

2. Closing combination, for containers, in accordance with claim 1, **characterized in that** the spreading collar (25) is on a cap rim (10) of the closing cover section (1) and the collar clasping area (30) is on the outer periphery of the neck section (3).

3. Closing combination, for containers, in accordance with claim 1, **characterized in that** the spreading collar (15) engages in the pouring opening (5) of the neck section (3) and the collar clasping area (7) is provided on a pouring channel (4) in the neck section.

4. Closing combination, for containers, in accordance with claims 1, 2 or 3, **characterized in that** the spreading collar is a spreading flange (15, 25) that widens conically downwards and outwards.

5. Closing combination, for containers, in accordance with one of the preceding claims, **characterized in that** the spreading collar (15, 25) extends continuously peripherally or is made up of segments.

6. Closing combination, for containers, in accordance with one of the preceding claims, **characterized in that** the spreading collar (15, 25) has a pointed edge (16, 26).

7. Closing combination, for containers, in accordance with one of the preceding claims, **characterized in that** the said combination is a shaped part made of plastic with spreading collars (15, 25) positioned on the collar clasping area (7, 30), formed by two-component casting in situ.

8. Closing combination, for containers, in accordance with one of the preceding claims, **characterized in that** closing cover section (1) and the neck section (3) are separately formed, shaped parts, made of synthetic material, whereby the spreading collar (15, 25) is positioned on the collar clasping area (7, 30) by means of a deformation process acting on at least one of the shaped parts.

## Revendications

1. Système de fermeture de récipient constitué d'une partie capuchon de fermeture (1) et d'une partie col (3) d'un récipient, présentant une ouverture verseuse, sur laquelle la partie capuchon de fermeture (1) est montée en obturant l'ouverture verseuse, ledit système étant réalisé en système de fermeture à usage unique et **caractérisé en ce qu'**une jupe à écartement (15, 25), sur la partie capuchon de fermeture (1), positionnée en appui sur une zone de fixation extérieure de jupe (7, 30) de la partie col (3), a une dimension radiale extérieure qui est supérieure à la dimension radiale d'une ouverture de limitation de la zone de fixation extérieure de jupe et ce de telle façon que la jupe à écartement (15, 25) peut être retirée à travers l'ouverture de limitation contre une force de retour élastique appliquée radialement, du côté au moins soit de la jupe à écartement soit de la zone de fixation extérieure de jupe, sa remise en place sur la zone de fixation extérieure de jupe étant toutefois empêchée.

2. Système de fermeture de récipient selon la revendication 1, **caractérisé en ce que** la jupe à écartement (25) est prévue sur un bord de capuchon (10) de la partie capuchon de fermeture (1) et la zone de fixation extérieure de jupe (30) est prévue sur le pourtour extérieur de la partie col (3).

3. Système de fermeture de récipient selon la revendication 1, **caractérisé en ce que** la jupe à écartement (15) vient en prise dans l'ouverture verseuse (5) de la partie col (3) et la zone de fixation extérieure de jupe (7) est prévue sur un passage verseur (4) dans la partie col.

4. Système de fermeture de récipient selon la revendication 1, 2 ou 3, **caractérisé en ce que** la jupe à écartement est une bride à écartement (15, 25) s'étendant vers le bas et s'évasant coniquement vers l'extérieur.

5. Système de fermeture de récipient selon l'une des revendications précédentes, **caractérisé en ce que** la jupe à écartement (15, 25) s'étend périphériquement de manière continue ou est constituée de segments.

6. Système de fermeture de récipient selon l'une des revendications précédentes, **caractérisé en ce que** la jupe à écartement (15, 25) présente une bordure à arête (16, 26) effilée en pointe.

7. Système de fermeture de récipient selon l'une des revendications précédentes, **caractérisé en ce que** ce système est une pièce moulée en matière plastique, réalisée in situ par moulage par injection de deux composants, comportant une jupe à écartement (15, 25) positionnée sur la zone de fixation extérieure de jupe (7, 30).

8. Système de fermeture de récipient selon l'une des revendications 1 à 6, **caractérisé en ce que** la partie capuchon de fermeture (1) et la partie col (3) sont des pièces moulées en matière plastique réalisées séparément, la jupe à écartement (15, 25) venant se positionner contre la zone de fixation extérieure de jupe (7, 30) par l'intermédiaire d'une opération de déformation sur au moins l'une des pièces moulées.
